# EUROPÄISCHE PATENTSCHRIFT

(11) **EP 2 383 037 B1**
(45) Veröffentlichungstag und Bekanntmachung des Hinweises auf die Patenterteilung: **05.06.2019**
(21) Anmeldenummer: 11003437.8
(22) Anmeldetag: 27.04.2011
(51) Int. Cl.: B02C 13/282, B02C 13/18, B02C 13/12, B02C 13/09, B02C 13/14

(54) **Vorrichtung zum Zerkleinern von Aufgabegut**
Device for grinding feedstock
Dispositif de broyage de matériaux de chargement

(30) Priorität: 27.04.2010 DE 202010006173 U
(43) Veröffentlichungstag der Anmeldung: 02.11.2011
(73) Patentinhaber: PALLMANN MASCHINENFABRIK GmbH & Co. KG, 66482 Zweibrücken (DE)
(72) Erfinder: Pallmann, Hartmut, 66482 Zweibrücken (DE)
(74) Vertreter: Kurz, Andreas

(56) Entgegenhaltungen:
- EP-A1- 2 070 596
- DE-C1- 19 723 705
- DE-U1- 20 211 899
- JP-U- 53 070 471
- US-A- 3 873 047

## Beschreibung

Die Erfindung betrifft eine Vorrichtung zum Zerkleinern von Aufgabegut gemäß dem Oberbegriff des Patentanspruchs 1.

Derartige Vorrichtungen sind dem Gebiet der mechanischen Verfahrenstechnik zuzuordnen, insbesondere der Umwandlung eines Ausgangsstoffes in ein Endprodukt vorbestimmter Form und Größe im Wege der Zerkleinerung. Zu solchen Vorrichtungen zählen unter anderem Scheibenmühlen, wie sie beispielsweise aus der DE 202 16 056 U1 bekannt sind. Derartige Scheibenmühlen besitzen einen Rotor, der innerhalb eines Gehäuses mit einem Stator zusammenwirkt. Der Rotor besteht im Wesentlichen aus einer Trägerscheibe, die über ihren äußeren Umfangsbereich mit in der Scheibenebene liegenden Mahlwerkzeugen bestückt ist. Den Mahlwerkzeugen liegen in axialem Abstand unter Einhaltung eines Mahlspalts stationäre Statorwerkzeuge gegenüber, die an der Gehäuseinnenwand konzentrisch um die Rotationsachse herum angeordnet sind.

Sowohl Rotor- als auch Statorwerkzeuge können von Segmenten gebildet sein und sind an der Trägerscheibe bzw. der Gehäusewand angeschraubt. Diese sehr zeitintensive Arbeit vergrößert nicht nur den Montageaufwand beim verschleißbedingten Werkzeugwechsel, sondern erhöht zugleich den Anteil der Stillstandszeiten der Scheibenmühle, was einer effizienten Nutzung entgegensteht. Aus diesem Grund kommen bei Scheibenmühlen auch schon Rotor- und Statorwerkzeuge zum Einsatz, die aus einem kompletten Ring bestehen, der als Ganzes getauscht werden kann. Damit verkürzen sich zwar die Werkzeugwechselzeiten, das Profil der Mahlwerkzeuge ist jedoch herstellungstechnisch auf eine im Wesentlichen radiale Riffelung beschränkt.

Zum Stand der Technik zählen darüber hinaus Mühlen, wie sie beispielsweise in der EP 2 070 596 A1 beschrieben sind. Die dort offenbarte Mühle besitzt ein konusförmiges Gehäuse, dessen Innenumfang zur Bildung eines Stators mit einem hohlkegelstumpfförmigen Mahlbahneinsatz versehen ist. Innerhalb des Mahlbahneinsatzes ist koaxial ein Rotor angeordnet, dessen Rotorwerkzeuge von pendelnd aufgehängten, radial ausgerichteten Schlagplatten gebildet sind, die unter Einhaltung eines Mahlspalts am Innenumfang der Statorwerkzeuge entlang streichen. Der hohlkegelstumpfförmige Mahlbahneinsatz bildet die Statorwerkzeuge und wird als Ganzes in das Gehäuse eingesetzt, wobei ein Spannring an der durchmessergrößeren Stirnseite des Gehäuses die Sicherung gegen axiale Lageänderungen des Mahlbahneinsatzes gewährleistet. Wie schon bei den eingangs erwähnten einstückigen Werkzeugringen bei Scheibenmühlen, so ist aufgrund der monolithischen Ausbildung des Mahlbahneinsatzes auch hier nur eine im Wesentlichen koaxiale Riffelung am Innenumfang des Mahlbahneinsatzes möglich. Variationen in der Geometrie der Riffelung, um die für die Zerkleinerung wirksame Oberfläche der Statorwerkzeuge an bestimmtes Aufgabegut bzw. zur Erzielung eines bestimmten Bearbeitungsergebnisses anzupassen, sind nicht möglich.

Die US 3,873,047 offenbart einen Schlagbrecher mit einem Rotor mit Schlägern und einem den Rotor umgebenden zylindrischen Gehäuse. Am Innenumfang des Gehäuses ist eine Vielzahl axial verlaufender, eine Prallbahn bildender Brechleisten angeordnet. Die Brechleisten werden auf der einen Seite von einem umlaufenden schwalbenschanzförmigen Flansch und auf der anderen Seite von Klammern in Position gehalten.

Aus der JP 53070471 U ist eine zylindrische Zerkleinerungsvorrichtung mit einem Rotor-Stator-System bekannt, bei dem die Statorwerkzeuge zwischen einem oberen und unteren Befestigungsring fixiert sind.

Bei der in der DE 197 23 705 C1 beschriebenen Mühle sind am Innenumfang eines zylindrischen Gehäuses Segmente einer Mahlbahn angeordnet, die zwischen Gehäuseboden und Gehäusedeckel festgelegt sind.

Die aus der DE 202 11 899 U1 und EP 2 070 596 A1 bekannten Wirbelstrommühlen besitzen jeweils ein konisches Gehäuse mit einer entlang des Innenumfangs verlaufenden Mahlbahn. Während die Mahlbahn entlang ihres oberen Randes sich am Gehäusedeckel abstützt, ist der untere Rand mittels eines lösbaren Flanschrings geklemmt.

Vor diesem Hintergrund besteht die Aufgabe der Erfindung darin, bekannte Vorrichtungen im Hinblick auf möglichst kurze Stillstandszeiten beim Werkzeugwechsel und größtmögliche Flexibilität bei der Anpassung der Statorwerkzeuge an das Aufgabegut und die Eigenschaften des Endprodukts weiter zu entwickeln.

Diese Aufgabe wird durch eine Vorrichtung mit den Merkmalen des Patentanspruchs 1 gelöst.

Vorteilhafte Ausführungsformen ergeben sich aus den Unteransprüchen.

Dank der Erfindung gelingt es, die sich im Stand der Technik bisher gegenseitig ausschließenden Forderungen nach einem möglichst schnellen Wechsel der Zerkleinerungswerkzeuge einerseits und einer größtmöglichen Freiheit bei der Auswahl der Art der Riffelung der Zerkleinerungswerkzeuge andererseits innerhalb einer Vorrichtung gleichzeitig zu befriedigen.

Durch segmentartige Ausbildung der Statorwerkzeuge ist es möglich, dass zwei aufeinanderfolgende Segmente eine unterschiedliche Riffelung aufweisen, wodurch sowohl die Intensität der Zerkleinerung als auch die Aufenthaltsdauer des Aufgabeguts im Bereich der Zerkleinerung gesteuert werden kann. Gleichzeitig werden die Segmente zur Montage lediglich in den Stator gelegt und dann mit einem Spannelement in ihrer Lage fixiert. Auf diese Weise lassen sich extrem kurze werkzeugwechselbedingte Stillstandszeiten erreichen. Die Erfindung ermöglicht also einen wirtschaftlicheren Betrieb erfindungsgemäßer Vorrichtung durch einen vereinfachten Werkzeugwechsel bei gleichzeitiger qualitativer Verbesserung des Bearbeitungsergebnisses infolge der Möglichkeit, die Statorwerkzeuge an die jeweiligen Rahmenbedingungen besser anpassen zu können.

Die Erfindung wird nachstehend anhand eines in den Zeichnungen dargestellten Ausführungsbeispiels näher erläutert, wobei weitere Merkmale der Erfindung sowie zusätzliche Vorteile offenbar werden. Soweit zweckmäßig finden für gleiche oder gleichwirkende Merkmale unterschiedlicher Ausführungsformen gleichlautende Bezugszeichen Verwendung.

Es zeigt
- Fig. 1: einen Vertikalschnitt durch eine erfindungsgemäße Vorrichtung entlang der in Fig. 2 dargestellten Linie I - I,
- Fig.2: einen Horizontalschnitt durch die in Fig. 1 dargestellte Vorrichtung entlang der dortigen Linie II - II,
- Fig.3: ein Detail der in Fig. 1 dargestellten Vorrichtung in den mit III gekennzeichneten Bereichen, die
- Fig. 4 bis 6: alternative Ausführungsformen zu der in Fig. 3 gezeigten Lösung und die
- Fig. 7 bis 13: Detaillösungen in Verbindung mit Vorrichtungen in Form von Scheibenmühlen.

Die Fig. 1 und 2 geben einen Vertikal- und Horizontalschnitt durch eine erfindungsgemäße Vorrichtung in Form einer Mühle 1 wieder. Man sieht einen rahmenartigen, aus Stahlprofilen zusammengesetzten Unterbau 2, der mit seiner Oberseite eine horizontale Plattform 3 mit zentraler Öffnung 4 ausbildet. Der Unterbau 1 trägt die erfindungsgemäße Mühle 1, deren Rotationsachse 5 senkrecht zur Plattform 3 ausgerichtet ist und sich durch die zentrale Öffnung 4 erstreckt.

Die Mühle 1 umfasst ein Gehäuse 6 mit einem Unterteil 7, das von einer zylindrischen Wanne gebildet ist. Der Boden 8 der Wanne weist eine kreisförmige, zur Rotationsachse 5 konzentrische Öffnung 9 auf. Nach oben ist das Unterteil 7 offen, wobei der Rand von einem umlaufenden Ringflansch 10 gebildet ist. Der Ringflansch 10 dient zur Auflage und Befestigung eines konzentrischen Lagerrings 11, der im Querschnitt winkelförmig ausgebildet und dessen horizontaler Schenkel mit dem Ringflansch 10 verbunden ist.

Nach oben setzt sich das Gehäuse 6 in einem glockenartigen, hohlkegelstumpfförmigen Oberteil 12 fort, dessen durchmessergrößere Unterseite offen und dem Unterteil 7 zugeordnet ist und dessen durchmesserkleinere Oberseite eine Öffnung 14 aufweist, die von einem umlaufenden, radial nach innen weisenden Bund 13 begrenzt ist. Ein abnehmbarer Deckel 15 ist mit dem Bund 13 lösbar verschraubt und besitzt eine konzentrische Beschicköffnung 16, an die ein Zufuhrstutzen 17 anschließt. Der Pfeil 18 verkörpert das Aufgabegut, das der Mühle 1 durch den Zuführstutzen 17 axial aufgegeben wird.

Die durchmessergrößere Unterseite des Oberteils 12 weist einen am Außenumfang umlaufenden Ringflansch 19 auf, der sich über Einstellschrauben 20 auf dem vertikalen Schenkel des Lagerrings 11 abstützt. In dem Gehäuseabschnitt zwischen dem Ringflansch 19 und der durchmessergrößeren Stirnseite des Oberteils 12 ist der Gehäuseaußenmantel zylindrisch ausgebildet, um passgenau und axial verschieblich innerhalb des Lagerrings 11 geführt zu sein. Über die Einstellschrauben 20 kann der Abstand zwischen Unterteil 7 und Oberteil 12 eingestellt werden.

Das Gehäuseoberteil 12 bildet mit seinem Innenumfang den Stator, entlang dem fünfzehn, die Zerkleinerungsbahn bildende Segmente 21 angeordnet sind. Die Längsseiten 22 der Segmente 21 sind zu diesem Zweck so ausgebildet, dass sie jeweils in Axialebenen bezüglich der Rotationsachse 5 verlaufen. Die in Umfangsrichtung stumpf gestoßenen Segmente 21 bilden auf diese Weise die Statorwerkzeuge des Rotor-Stator-Systems. Zur Sicherung der relativen Lage der Segmente 21 zueinander ist es auch möglich die einander zugeordneten Längsseiten 22 zweier benachbarter Segmente 21 mit Formschlusselementen zu versehen, beispielsweise in Form von Nut und Feder, was jedoch nicht zeichnerisch dargestellt ist.

Der Querschnitt der Segmente 21 geht vor allem aus Fig. 2 hervor. Demnach weisen die Segmente 21 eine plane Rückenseite 23 auf und liegen lediglich mit ihren von Rückseite 23 und Längsseiten 22 gebildeten Längskanten jeweils linienförmig an dem konisch verlaufenden Innenmantel des Oberteils 12 an, wodurch sich ein polygonartiger Verlauf der Rückseite der Zerkleinerungsbahn ergibt. Die linienförmige Lagerung entlang der Längskanten erleichtert zudem die Montage gegenüber flächiger Lagerung, da herstellungsbedingte Ungenauigkeiten innerhalb der Lagerfläche ein sattes Aufliegen der Segmente 21 behindern würden. Da die Innenseite des Gehäuseoberteils 12 eine konstante Krümmung aufweist, bilden sich zwischen dem Gehäuseoberteil 12 und den Rückseiten 23 der Segmente 21 Hohlräume 58 mit kreissegmentförmigen Querschnitt, die beispielsweise zur Durchleitung eines Kühlmediums dienen können. Die Vorderseite 24 der Segmente 21 besitzt eine kreisbogenförmige Krümmung und ist mit einer Riffelung ausgestattet.

Die Größe der zwischen den Segmenten 21 und der Innenseite des Gehäuseoberteils 12 sich ergebenden Hohlräume 58 hängt unter anderem von der Anzahl an Segmenten 21 ab. Die Erfindung bevorzugt eine Anzahl an Segmenten zwischen 12 und 20, vorzugsweise zwischen 15 und 18. Ein Segment 21 erstreckt sich also über ein 1/12 bis 1/20, vorzugsweise über ein 1/15 bis 1/18 des Innenumfangs des Stators.

Die besondere Ausbildung der beiden Querseiten 25 der Segmente 21 wird später unter den Fig. 3 bis 6 näher beschrieben.

Innerhalb des Gehäuses 6 sieht man einen um die Rotationsachse 5 drehenden Rotor 26. Der Rotor 26 umfasst eine Welle 27, die innerhalb einer zylindrischen Wellenlagerung 28 in Lagergruppen 29 koaxial zur Rotationsachse 5 gehalten ist. Dabei ist die Wellenlagerung 28 über einen Teil ihrer Länge in die Öffnung 9 im Boden 8 des Unterteils 7 eingesetzt, wobei ein die Wellenlagerung 28 außen umlaufender Ringflansch 30 zur positionsgenauen Befestigung des Rotors 26 relativ zum Gehäuse 6 dient. Auf dem außerhalb des Gehäuses 6 liegenden Ende der Welle 27 sitzt eine Mehrrillenscheibe 31, die mit einem nicht weiter dargestellten Antrieb gekoppelt ist.

Am gegenüberliegenden Ende der Antriebswelle 27 ist stirnseitig eine Prallscheibe 32 konzentrisch zur Rotationsachse 5 befestigt. Die an deren der Beschicköffnung 16 zugewandten Oberseite im Umfangsbereich angeordneten Schlagklötze 33 bilden eine erste Zerkleinerungsstufe für das über den Zufuhrstutzen 17 in die Mühle 1 gelangende Aufgabegut.

In axialem Abstand zur Prallscheibe 32 befindet sich eine ebenfalls konzentrisch auf der Welle 27 sitzende erste Trägerscheibe 34, an deren Umfang paarweise Rotorwerkzeuge in Form von Schlagplatten 35 angeordnet sind. Dabei verlaufen die wirksamen Kanten der Schlagplatten 35 unter Einhaltung eines radialen Arbeitsspalts parallel zu Mantellinien der Statorfläche. Planparallel und in axialem Abstand ist auf der Antriebswelle 27 in Richtung des Unterteils 7 eine erste Stauscheibe 36 konzentrisch angeordnet. Die erste Stauscheibe 36 dient der Steuerung der Aufenthaltszeit und des Materialstroms durch die erfindungsgemäße Mühle 1.

Eine weitere Zerkleinerungsstufe wird von einer auf der Welle 27 konzentrisch befestigten zweiten Trägerscheibe 37 gebildet, die wie die erste Trägerscheibe 34 an ihrem Umfang mit Schlagplatten 35 bestückt ist. In Durchströmrichtung durch die Mühle 1 folgt schließlich eine zweite, konzentrisch auf der Welle 27 sitzende Stauscheibe 38.

Aus Fig. 3 geht die Befestigung der Segmente 21 am Oberteil 12 des Gehäuses 6 im Detail hervor. Dabei zeigt Fig. 3 einen Schnitt, wie er in Fig. 2 mit III - III angegeben ist und somit in die Stoßfuge zweier benachbarter Segmente 21 fällt.

Jedes Segment 21 weist zu seiner Befestigung am Oberteil 12 entlang der beiden Querseiten 25.1 und 25.2 jeweils einen kreisbogenförmigen Leistenabschnitt 39.1 und 39.2 auf. In eingebautem Zustand ergeben die Leistenabschnitte 39.1 und 39.2 aller Segmente 21 eine Ringleiste, die konzentrisch um die Rotationsachse 5 verläuft.

Zur formschlüssigen Aufnahme der Leistenabschnitte 39.1 an der ersten Querseite 25.1 ist in das Gehäuseoberteil 12 an der Innenseite des Bundes 13 eine ebenfalls konzentrisch die Rotationsachse 5 umlaufende Ringnut 40 angeordnet. Diese ermöglicht bei zur Montage gewendetem Oberteil 12 das Einlegen der Segmente 21 mit ihren Leistenabschnitten 39.1 in die Ringnut 40. Dabei gelangen die Segmente 21 lediglich mit den von den Längsseiten 22 und der Rückseite 23 gebildeten Längskanten an der Innenseite des Oberteils 12 an.

Zur Befestigung der Segmente 21 im Bereich der durchmessergrößeren Unterseite des Oberteils 12 ist dort ein ebenfalls konzentrische verlaufender Spannring 41 vorgesehen, der mittels Schrauben 42 gegen die Stirnseite des Oberteils 12 gespannt werden kann. Der Spannring 41 erstreckt sich mit seinem Innenumfang radial nach innen über die Öffnung an der Unterseite des Oberteils 12 und weist einen aus der Ringebene axial hervortretenden Ringansatz 43 auf, der beim Aufsetzen des Spannrings 41 auf das bereits mit Segmenten 21 bestückte Oberteil 12 die Leistenabschnitte 39 an der zweiten Querseite 25.2 der Segmente 21 hintergreift und damit deren positionsgenaue Lage gewährleistet.

Gegenüber der in Fig. 3 gezeigten Ausführungsform stellt die in Fig. 4 dargestellte eine im Hinblick auf die Herstellung der Vorrichtung vereinfachte Lösung dar. Dabei wird der Formschluss im Bereich der ersten Querseite 25.1 nicht über eine Nut und Feder Konstruktion erzeugt. Statt dessen sind die erste Querseite 25.1 und das Gehäuseoberteil 12 in der gemeinsamen Kontaktfläche plan ausgebildet und liegen in einer Radialebene bezüglich der Rotationsachse 5. Im Bereich des Spannrings 41 gleichen sich die beiden Ausführungsformen gemäß Fig. 3 und 4, so dass das dort Gesagte gilt.

Bei der Ausführungsform gemäß Fig. 5 entspricht die Verankerung der ersten Querseite 25.1 im Gehäuseoberteil 12 der unter Fig. 3 beschriebenen. Hingegen weist die zweite Querseite 25.2 eine in einer Radialebene verlaufende plane Fläche auf, auf die ein entsprechend plan ausgebildeter Spannring 41.1 einwirkt.

Den weitestgehenden Grad der Vereinfachung zeigt die Ausführungsform gemäß Fig. 6. Dort sind sowohl die erste Oberseite 25.1 als auch zweite Oberseite 25.2 der Segmente 21 plan ausgebildet und werden in axialer Richtung von entsprechenden planen Lagerflächen im Gehäuseoberteil 12 bzw. am Spannring 41.1 gehalten. Die Ausführungsform gemäß Fig. 6 stellt gewissermaßen eine Kombination der in den Fig. 4 und 5 gezeigten Ausführungsformen dar. Eine Lagesicherung der Segmente 21 in radialer Richtung ergibt sich aus der kranzförmigen Anordnung der Segmente 21 um die Rotationsachse 5, wobei sich die Segmente 21 über ihre Längsseiten 22 gegenseitig abstützen und Bewegungen radial nach innen durch die Gewölbeausbildung verhindert werden.

Die Fig. 7 bis 13 betreffen unterschiedliche Anordnungen der Segmente 21 an feststehenden oder auch rotierenden Tragelementen von Scheibenmühlen, beispielsweise entsprechend der in der Beschreibungseinleitung erwähnten DE 202 16 056 U1, wobei die Befestigungsebenen jeweils in einer Radialebene bezüglich der Rotationsachse 5 liegen.

In Fig. 7 ist mit dem Bezugszeichen 44 ein Tragelement bezeichnet, beispielsweise eine starre oder rotierende Trägerscheibe oder eine starre Gehäusewand. Auf der dem Mahlspalt zugewandten Seite des Tragelements 44 sieht man die kreisförmig um die Rotationsachse 5 angeordneten Zerkleinerungswerkzeuge in Form von Segmenten 21. Zur Befestigung der Segmente 21 ist in der Oberfläche des Tragelements 44 eine im Querschnitt rechteckförmige, konzentrisch die Rotationsachse 5 umlaufende Ausnehmung 45 angeordnet, die von einem Boden 46, einer äußeren Wand 47 und einer inneren Wand 48 gebildet ist.

Die Ausnehmung 45 dient zur Aufnahme der Segmente 21, die mit ihrer Rückseite 23 vollflächig am Boden 46 und mit ihrer ersten Querseite 25.1 vollflächig an der äußeren Wand 47 anliegen. Die radiale Größe der Ausnehmung 45 ist so gewählt, dass sich zwischen der inneren Wand 48 und den Segmenten 21 ein Ringraum ergibt, der zur Aufnahme eines Spannrings 41.3 dient. Dabei stützt sich der Spannring 41.3 mit seinem inneren Umfang an der inneren Wand 48 ab, während der äußere Umfang zur Bildung einer schrägen Umfangsfläche in Richtung zu der dem Boden 46 zugewandten Seite abnimmt. Über diese schräge Fläche wirkt der Spannring 41 mit den Segmenten 21 zusammen, deren zweite Querseite 25.2 sich unter Bildung einer entsprechend geneigten Fläche zur Rückseite 23 hin linear erweitert. Auf diese Weise wird mit dem Anziehen der Schrauben 42 über den Spannring 41.3 eine radial nach außen gegen die äußere Wand 47 und axial gegen den Boden 46 wirkende Spannkraft auf die Segmente 21 übertragen.

Fig. 8 unterscheidet sich davon lediglich dadurch, dass die äußere Wand 47 zum Boden 46 hin hinterschnitten ist. Die dazu komplementär geformte erste Querseite 25 des Segments 21 hintergreift die hinterschnittene Wand 47 und ist auf diese Weise zusätzlich gegen axiales Abheben gesichert.

Die in Fig. 9 dargestellte Anordnung unterscheidet sich von den beiden zuvor beschriebenen dadurch, dass das Tragelement 44 keine kanalartige Ausnehmung 45 besitzt, sondern eine im Wesentlichen plane Oberfläche, die lediglich am äußeren Umfangsrand eine aus der Ebene hervorstehende Ringwand 50 aufweist, deren radial nach innen weisende Seite 49 hinterschnitten ist, so dass diese Bereiche dem entsprechenden äußeren Umfangsbereich der in Fig. 8 dargestellten Anordnung entsprechen.

Der Spannring 41.4 weist einen Außenumfang entsprechend dem in Fig. 8 beschriebenen auf, wirkt also mit der schräg verlaufenden zweiten Querseite 25.2 wie in der Fig. 8 beschrieben zusammen. Hingegen ist der Innenumfang des Spannrings 41.4 in Richtung zum Tragelement 44 hin unter Bildung einer Schräge 57 stark erweitert, um eine möglichst große Abstützfläche 56 des Spannrings 41 an der planen Oberseite des Tragelements 44 zu erhalten.

Die Anordnung gemäß Fig. 10 entspricht in weiten Teilen der unter Fig. 7 beschriebenen. Unterschiede bestehen im Bereich der zweiten Querseite 25.2 der Segmente 21, die sich zur Rückseite 23 der Segmente 21 unter Bildung eines rechteckförmigen Leistenabschnitts 39.1 stufenartig weitet. Der Spannring 41 besitzt einen dazu komplementär geformten Außenumfang mit einem Ringflansch 51, der den Leistenabschnitt 39.1 axial gegen den Boden 46 spannt.

Die Anordnung entsprechend Fig. 11 gleicht der unter Fig. 10 beschriebenen mit dem Unterschied, dass sich die Segmente 21 auch im Bereich der ersten Querseite 25.1 zur Rückseite 23 hin stufenförmig weiten und dabei einen Leistenabschnitt 39.2 ausbilden, der formschlüssig in eine entsprechende Nut 52 in der äußeren Wand 47 eingreift. Die Segmente 21 weisen somit einen achssymmetrischen Querschnitt auf.

Hiervon unterscheidet sich die in Fig. 12 dargestellte Anordnung durch einen im Querschnitt achssymmetrischen Spannring 41.6. Der Spannring 41.6 weist wie in Fig. 11 beschrieben einen am Außenumfang umlaufenden Ringflansch 51 auf. Hinzu kommt ein zweiter Ringflansch 53, der in analoger Weise am Innenumfang des Spannrings 41.6 angeordnet ist. Die innere Wand 48 weist mit einer ringförmigen Ausnehmung 55 eine dazu komplementäre Geometrie auf, so dass beim Anziehen der Schrauben 42 der Spannring 41.6 sich sowohl an dem Leistenabschnitt 39.1 der zweiten Querseite 25.2 als auch an Ausnehmung 55 in der inneren Wand 48 abstützt und somit symmetrisch belastet ist.

Eine Variante hiervon ist Gegenstand der in Fig. 13 offenbarten Anordnung. Hier weisen die sich in Richtung der Rückseite 23 weitenden Querseiten 25.1 und 25.2 jeweils Leistenabschnitte 39.3 und 39.4 auf, mit zum Außenumfang bzw. Innenumfang in Richtung zur Rückseite 23 geneigten Schrägen 54. Beim Spannen des im Kontaktbereich zum Segment 21 komplementär ausgebildeten Spannrings 41.7 wird zusätzlich zu der gegen den Boden 46 gerichteten Spannkraft eine radial nach außen gerichtete Komponente erzeugt. Für eine symmetrische Belastung des Spannrings 41.7 sorgen eine achssymmetrische Ausgestaltung des Spannrings 41.7 im Querschnitt sowie ein komplementäre Formgebung der Wand 48.

Es versteht sich, dass die Erfindung nicht auf die einzelnen Merkmalskombinationen der jeweiligen Ausführungsbeispiele nach den Fig. 1 bis 6 beschränkt ist. Vielmehr liegen auch solche Merkmalskombinationen im Rahmen der Erfindung, die sich aus einzelnen Merkmalen unterschiedlicher Ausführungsbeispiele nach den Fig. 1 bis 6 zusammensetzen.

## Patentansprüche

1. Vorrichtung zum Zerkleinern von Aufgabegut mit einem innerhalb eines Gehäuses (6) um eine Achse (5) drehenden Rotor (26) mit im äußeren Umfangsbereich auf einem Umfangskreis liegenden Rotorwerkzeugen (35) und einem dem Rotor (26) zugeordneten Stator mit im äußeren Umfangsbereich konzentrische angeordneten, eine Zerkleinerungsbahn bildenden Statorwerkzeugen, wobei sich die Rotorwerkzeuge (35) und die Statorwerkzeuge unter Bildung eines Arbeitsspalts im Abstand gegenüberliegen und die Statorwerkzeuge von Segmenten (21) gebildet sind, die sich zur Bildung der Zerkleinerungsbahn mit ihrer Rückseite (23) am Stator abstützen und mit ihren Längsseiten (22) aneinander anliegen wobei die Segmente (21) jeweils mit ihrer ersten Querseite (25.1) und zweiten Querseite (25.2) durch Formschluss am Stator befestigt sind, wobei der Stator ein Spannelement (41) aufweist, das mit der ersten Querseite (25.1) und/oder zweiten Querseite (25.2) zusammenwirkt, um die Segmente (21) gegen den Stator zu spannen, und wobei Rotor (26) und Stator zylindrisch oder konisch ausgebildet sind, **dadurch gekennzeichnet, dass** die Segmente (21) eine plane Rückseite (23) aufweisen und unter Bildung von Hohlräumen (58) entlang der von Rückseite (23) und Längsseiten (22) gebildeten Längskanten am Stator anliegen.

2. Vorrichtung nach Anspruch 1, **dadurch gekennzeichnet, dass** sich die erste Querseite (25.1) und/oder zweite Querseite (25.2) eines Segments (21) von der Vorderseite (24) des Segments (21) zu dessen Rückseite (23) hin weitet.

3. Vorrichtung nach Anspruch 2, **dadurch gekennzeichnet, dass** sich die erste Querseite (25.1) und/oder zweite Querseite (25.2) unter Bildung einer Leistenabschnitts (39) stufenförmig weitet.

4. Vorrichtung nach Anspruch 2, **dadurch gekennzeichnet, dass** sich die erste Querseite (25.1) und/oder zweite Querseite (25.2) unter Bildung einer schrägen Fläche (47) linear weitet.

5. Vorrichtung nach einem der Ansprüche 1 bis 4, **dadurch gekennzeichnet, dass** eine der beiden Querseiten (25.1, 25.2) eines Segments (21) von der Vorderseite (24) des Segments (21) zu dessen Rückseite (23) hin gleichbleibend ausgebildet ist und sich die andere Querseite (25.1, 25.2) weitet.

6. Vorrichtung nach einem der Ansprüche 1 bis 5, **dadurch gekennzeichnet, dass** die erste Querseite (25.1) und/oder zweite Querseite (25.2) und das jeweils zugeordnete Spannelement komplementär geformte Kontaktflächen aufweisen.

7. Vorrichtung nach einem der Ansprüche 1 bis 6, **dadurch gekennzeichnet, dass** das Spannelement im Querschnitt symmetrisch ausgebildet ist.

8. Vorrichtung nach einem der Ansprüche 1 bis 7, **dadurch gekennzeichnet, dass** das Spannelement aus einem Spannring (41, 41.1, 41.2, 41.3, 41.4, 41.5, 41.6, 41.7) besteht.

9. Vorrichtung nach Anspruch 1, **dadurch gekennzeichnet, dass** die erste Querseite (25.1) und zweite Querseite (25.2) eines Segments (21) gleichbleibend ausgebildet ist.

## Claims

1. Device for the comminution of feedstock with a rotor (26) rotating around an axis (5) within a housing (6) with rotor tools (35) arranged on a circumferential circle in the outer circumferential zone and a stator matching the rotor (26) with stator tools arranged concentrically on the outer circumferential zone and forming a comminution track wherein the rotor tools (35) and the stator tools are facing each other with a spacing in between thus forming a comminution gap and the stator tools being formed by segments (21) which abut with their rear side (23) on the stator and lean against each other with their longitudinal side (22) to form the comminution track, wherein the segments (21) are fastened on the stator by positive-locking fit with their first transversal side (25.1) and their second transversal side (25.2), wherein the stator shows a clamping element (41) interacting with the first transversal side (25.1) and/or the second transversal side (25.2) to clamp the segments (21) against the stator and wherein the rotor (26) and the stator have a cylindrical or conical shape, **characterized in that the** segments (21) show a plane rear side (23) and abut on the stator along the longitudinal edges formed by the rear sides (23) and the longitudinal side (22) thus forming cavities (58).

2. Device according to claim 1, **characterized in that** the first transversal side (25.1) and/or the second transversal side(s) (25.2) of a segment (21) widen(s) from the front side (24) of the segment (21) towards its rear side (23).

3. Device according to claim 2, **characterized in that** the first transversal side (25.1) and/or the second transversal side(s) (25.2) widen(s) gradually while forming a ledge section (39).

4. Device according to claim 2, **characterized in that** the first transversal side (25.1) and/or the second transversal side(s) (25.2) widen(s) linearly while forming a slanted surface (47).

5. Device according to one of the claims 1 to 4, **characterized in that** the shape of one of both transversal sides (25.1, 25.2) of a segment (21) remains the same from the segment's (21) front side towards its rear side (23), and the other transversal side (25.1, 25.2) widens.

6. Device according to one of the claims 1 to 5, **characterized in that** the first transversal side (25.1) and/or the second transversal side (25.2) and the respectively matching clamping element show(s) contact surfaces having complementary shapes.

7. Device according to one of the claims 1 to 6, **characterized in that** the clamping element shows a symmetric section.

8. Device according to one of the claims 1 to 7, **characterized in that** the clamping element consists of a clamping ring (41, 41.1, 41.2, 41.3, 41.4, 41.5, 41.6, 41.7).

9. Device according to claim 1, **characterized in that** the shapes of the first transversal side (25.1) and of the second transversal side (25.2) of a segment (21) remain the same.

## Revendications

1. Dispositif pour le broyage de matériau d'alimentation avec un rotor (26) tournant autour d'un axe (5) à l'intérieur d'un carter (6) avec des outils de rotor (35) disposés dans la zone circonférentielle extérieure sur un cercle circonférentiel et un stator correspondant au rotor (26) et ayant dans la zone circonférentielle extérieure des outils de stator disposés concentriquement et formant une bande de broyage, les outils de rotor (35) et les outils de stator se faisant face à une certaine distance formant ainsi un écart de travail, les outils de stator étant formés de segments (21) dont la face arrière (23) vient s'appuyer sur le stator et dont les faces longitudinales (22) butent les unes contre les autres pour former la bande de broyage, les segments (21) étant fixés sur le stator par complémentarité de forme respectivement avec leur première face transversale (25.1) et leur seconde face transversale (25.2), le stator présentant un élément de serrage (41) qui interagit avec la première face transversale (25.1) et/ou la seconde face transversale (25.2) pour serrer les segments (21) contre le stator, le rotor (26) et le stator ayant une forme cylindrique ou conique, **caractérisé en ce que** les segments (21) ont une face arrière (23) plane et viennent s'appuyer contre le stator le long de leur bords longitudinaux formés par la face arrière (23) et les faces longitudinales (22) et ce en formant des cavités (58)

2. Dispositif selon la revendication 1, **caractérisé en ce que** la première face transversale (25.1) et/ou la seconde face transversale (25.2) d'un segment (21) va/vont en s'élargissant de la face avant (24) du segment (21) vers sa face arrière (23).

3. Dispositif selon la revendication 2, **caractérisé en ce que** la première face transversale (25.1) et/ou la seconde face transversale (25.2) va/vont en s'élargissant graduellement en formant une section de listeau (39).

4. Dispositif selon la revendication 2, **caractérisé en ce que** la première face transversale (25.1) et/ou la seconde face transversale (25.2) va/vont en s'élargissant linéairement en formant une surface oblique (47).

5. Dispositif selon l'une des revendications 1 à 4, **caractérisé en ce que** l'une des deux surfaces transversales (25.1, 25.2) d'un segment (21) reste la même de la face avant (24) du segment (21) à sa face arrière (23) tandis que l'autre face transversale (25.1, 25.2) va en s'élargissant.

6. Dispositif selon l'une des revendications 1 à 5, **caractérisé en ce que** la première face transversale (25.1) et/ou la seconde face transversale (25.2) ainsi que l'élément de serrage correspondant présentent des surfaces de contact de forme complémentaire.

7. Dispositif selon l'une des revendications 1 à 6, **caractérisé en ce que** la section transversale de l'élément de serrage est de forme symétrique.

8. Dispositif selon l'une des revendications 1 à 7, **caractérisé en ce que** l'élément de serrage est constitué d'un anneau de serrage (41, 41.1, 41.2, 41.3, 41.4, 41.5, 41.6, 41.7).

9. Dispositif selon la revendication 1, **caractérisé en ce que** la première face transversale (25.1) et la seconde face transversale (25.2) d'un segment (21) ont la même forme.
